# NEUE EUROPÄISCHE PATENTSCHRIFT

(11) **EP 1 406 351 B2**
(45) Veröffentlichungstag und Bekanntmachung des Hinweises auf die Entscheidung über den Einspruch: **16.01.2013**
(45) Hinweis auf die Patenterteilung: 07.11.2007
(21) Anmeldenummer: 03020970.4
(22) Anmeldetag: 16.09.2003
(51) Int. Cl.: H01R 12/57

(54) **Stiftleiste**
Pin connector
Connecteur à broches

(30) Priorität: 02.10.2002 DE 10246094
(43) Veröffentlichungstag der Anmeldung: 07.04.2004
(73) Patentinhaber: SIEMENS AKTIENGESELLSCHAFT, 80333 München (DE)
(72) Erfinder: Apfelbacher, Walter, 92271 Freihung (DE); Lehmeier, Annemarie, 92289 Ursensollen (DE)

(56) Entgegenhaltungen:
- EP-A1- 0 616 489
- EP-A2- 0 765 010
- DE-C1- 10 009 215
- DE-T2- 68 918 621
- DE-T2- 69 210 783
- DE-U1- 29 904 493
- US-A- 4 439 000
- US-A- 5 655 914
- US-A- 5 681 174
- US-A- 5 928 035
- US-B1- 6 328 600
- TYCO ELECTRONICS CORPORATION: 'Modular Jack Surface Mount PC (Printed Circuit) Board Assemblies' TYCO/ELECTRONICS AMP, APPLICATION SPECIFICATION 114-6040 08 Februar 2002 - 08 Februar 2002, HARRISBURG, PA, Seiten 1 - 14

## Beschreibung

Die Erfindung betrifft eine Stiftleiste zur Oberflächenmontage auf einer Leiterplatte, mit in einem Isolierkörper fixierten abgewinkelten Stiften, wobei jeder Stift einen zum Auflöten auf die Leiterplatte vorgesehenen, dabei parallel zu dieser auszurichtenden Auflageschenkel und einen senkrechten an diesen anschließenden Kontaktschenkel aufweist.

Durch die EP 0 612 204 B1 ist eine Stiftleiste zur Oberflächenmontage auf einer Leiterplatte mit in einem von der Leiterplatte beabstandeten Isolierkörper fixierten abgewinkelten Stiften bekannt; jeder Stift weist einen zum Auflöten auf die Leiterplatte vorgesehenen, parallel zu dieser ausgerichteten freien Auflageschenkel und einen senkrecht an diesen anschließenden, in dem Isolierkörper fixierten Kontaktschenkel auf.

Durch die DE 692 10783 T2 ist eine elektrische Steckverbinderanordnung mit in einem isolierenden Gehäuse fixierten Anschlussklemmen mit dazu senkrecht verlaufenden, seitlich aus dem Gehäuse herausragenden Lötfahnen bekannt; die einer Leiterplatte zugewandten Unterkanten der Lötfahnen liegen in einer Ebene mit den Grundkanten des Gehäuses; eine dazu ähnliche Steckverbinderanordnung ist durch die EP 0 747 998 A2 bekannt, wobei die Grundkanten eines die Anschlussklemmen und Lötfahnen aufnehmenden Gehäuses gegenüber den Unterkanten der Lötfahnen und gegenüber der Leiterplatte im Abstand versetzt sind.

Durch die DE 299 04 493 U1 ist eine Stiftleiste bekannt, bei der senkrecht zu einer Leiterplatte verlaufende Abschnitte von abgewinkelten Kontaktstiften mit dieser verlötet sind; zur Erhöhung der mechanischen Belastbarkeit zwischen der Stiftleiste und der Leiterplatte ist zusätzlich das die Stifte haltende Kunststoffteil der Stiftleiste mechanisch mit der Leiterplatte verbunden.

Durch die US 5,655,914 ist eine Stiftleiste zur Oberflächenmontage auf einer Leiterplatte, mit in einem Isolierkörper fixierten abgewinkelten Stiften, wobei jeder Stift einen zum Auflöten auf die Leiterplatte vorgesehenen, dabei parallel zu dieser auszurichtenden Auflageschenkel und einen senkrecht an diesen anschließenden Kontaktschenkel und der Isolierkörper eine Isolierkörpergrundfläche mit auf der Leiterplatte im Sinne einer Abstützung aufliegender Sockelfläche sowie gegenüber deren Ebene beabstandeter Umlauffläche aufweist, in deren Bereich die Auflageschenkel mit, der Leiterplatte zugewandten, Unterkanten in zu der Sockelfläche im wesentlichen gleicher Ebene aus dem Isolierkörper herausragen, bekannt.

Der Erfindung liegt die Aufgabe zugrunde, eine besonders einfach aufgebaute, zur Oberflächenmontage auf einer Leiterplatte geeignete Stiftleiste anzugeben, welche bei geringem Platzbedarf eine mechanisch besonders stabile Verbindung zwischen Stiftleiste und Leiterplatte ermöglicht.

Diese Aufgabe wird erfindungsgemäß gelöst durch eine Stiftleiste mit den Merkmalen des Anspruchs 1. Insbesondere ist die Unterkante der Auflageschenkel von der Ebene, in welcher die Isolierkörpergrundfläche beziehungsweise der am nächsten an der Leiterplatte anordenbare Teil der Isolierkörpergrundfläche liegt, nicht mehr als 0,05 mm beabstandet.

Dadurch, dass sowohl die Auflageschenkel zumindest mit einem wesentlichen Teil ihrer Länge als auch der Isolierkörper mit seinen Sockelfüßen auf der Leiterplatte aufliegen, ist die Stiftleiste besonders stabil auf der Leiterplatte fixierbar. Des Weiteren ist durch die Anordnung der aus dem Isolierkörper herausragenden Auflageschenkel parallel zur Oberfläche der Leiterplatte eine besonders zuverlässige elektrische und mechanische Verbindung zur Leiterplatte gegeben. Eine zusätzliche mechanische Verbindung des Isolierkörpers mit der Leiterplatte ist nicht erforderlich.

Vorzugsweise ist die Isolierkörpergrundfläche oder zumindest ein Teil dieser Fläche geringer von der Oberfläche der Leiterplatte - allgemein einer Montageebene - beabstandet als die Unterkante der Auflageschenkel. Liegt die Isolierkörpergrundfläche auf der Montageebene auf, so sind die Auflageschenkel damit geringfügig von dieser Ebene abgehoben. Auf diese Weise ist ein Raum zur Aufbringung von zur Kontaktierung der Auflageschenkel vorgesehener Lötpaste auf der Leiterplatte gegeben, wobei gleichzeitig sichergestellt ist, dass der Isolierkörper parallel zur Montageebene ausgerichtet auf der Leiterplatte aufliegt.

Der zur Auflage auf der Leiterplatte vorgesehene Auflageschenkel ist vorzugsweise mindestens zu 50%, insbesondere mindestens zu 65% seiner Länge vom Isolierkörper abgedeckt.

Auch eine vollständige Abdeckung des Auflageschenkels durch den Isolierkörper ist möglich. Der sich auf der Leiterplatte abstützende Isolierkörper trägt damit in besonders effektiver Weise zur stabilen Fixierung der Stiftleiste auf der Leiterplatte bei. Ein gesonderter Halterahmen, etwa mit Stiften, welche in Löcher in der Leiterplatte eingreifen, ist daher nicht erforderlich.

Im Gegensatz zur breit ausgebildeten Isolierkörpergrundfläche ist eine gegenüber liegende, d.h. der Leiterplatte abgewandte Isolierkörperabschlussfläche bevorzugt geringer dimensioniert als die Isolierkörpergrundfläche. Die Dimensionierung bezieht sich hierbei jeweils auf die Außenkonturen der Isolierkörpergrundfläche bzw. der Isolierkörperabschlussfläche. Die genannten Flächen, insbesondere die Isolierkörpergrundfläche, kann dabei auch rahmenförmig oder in sonstiger Weise nicht geschlossen ausgebildet sein. Die reduzierten Abmessungen der Isolierkörperabschlussfläche im Vergleich zur Isolierkörpergrundfläche können beispielsweise dadurch realisiert sein, dass zumindest eine zwischen den beiden genannten Flächen angeordnete Isolierkörperseitenfläche zumindest in einem Teilbereich schräg gestellt ist. Zusätzlich oder alternativ kann der Isolierkörper auch derart gestuft ausgebildet sein, dass sich an einen relativ breiten Abschnitt, welcher zur Auflage auf der Leiterplatte bestimmt ist, ein relativ schmaler Abschnitt zur Isolierkörperabschlussfläche hin anschließt. Der relativ schmale Abschnitt dient dabei bevorzugt als den Kontaktschenkel des Stiftes allein oder zusammen mit anderen Teilen des Isolierkörpers haltender Verstärkungsabschnitt. Hierbei kann entweder jeder einzelne Stift in einen gesonderten Verstärkungsabschnitt eingebettet sein oder ein einziger Verstärkungsabschnitt mehrere Stifte gleichzeitig fixieren. Zusätzlich zu einer Fixierung des Kontaktschenkels im Isolierkörper kann auch zumindest in Teilbereichen eine Fixierung des Auflageschenkels im Isolierkörper vorgesehen sein.

Nach einer bevorzugten Weiterbildung ist ein Aufsteckkörper auf den Isolierkörper aufsetzbar. Der Aufsteckkörper wird erst nach dem Lötvorgang auf den Isolierkörper aufgesetzt und ist vorzugsweise zur Aufnahme eines Steckers vorgesehen, welcher die Kontaktschenkel der Stifte kontaktiert.

Der Vorteil der Erfindung liegt insbesondere darin, dass sich bei einer oberflächenmontierbaren Stiftleiste mit parallel zu einer Leiterplatte auf dieser aufliegenden Schenkeln abgewinkelter Stifte ein diese fixierender Isolierkörper auf der Leiterplatte abstützt und somit eine besonders stabile Verbindung der Stiftleiste mit der Leiterplatte bei rationell durchführbarem Lötverfahren und geringem Platzbedarf auf der Leiterplatte ermöglicht.

Ein Ausführungsbeispiel der Erfindung wird nachfolgend anhand einer Zeichnung näher erläutert. Hierin zeigen:
- FIG 1a bis g: in verschiedenen Ansichten eine Stiftleiste mit einem Isolierkörper und abgewinkelten Stiften,
- FIG 2a bis f: in verschiedenen Darstellungen eine Leiterplatte und eine Stiftleiste mit einem auf einen Isolierkörper aufsetzbaren Aufsteckkörper, und
- FIG 3a,b: in verschiedenen Explosionsdarstellungen eine Leiterplatte und eine Stiftleiste sowie einen verschraubbaren Aufsteckkörper.

Einander entsprechende Teile sind in allen Figuren mit den gleichen Bezugszeichen versehen.

Die Figuren 1a bis 1g zeigen eine Stiftleiste 1 mit einem als Spritzgussteil aus Kunststoff hergestellten Isolierkörper 2 und in diesem gehaltenen abgewinkelten Stiften 3 aus Metall. Ein auf den Isolier- oder Grundkörper 2 aufsetzbarer Aufsteckkörper ist in diesem Ausführungsbeispiel nicht dargestellt. Die dargestellte Stiftleiste 1 umfasst zwei Stifte 3; ebenso könnte eine beliebig höhere Anzahl an Stiften 3 in einem einzigen Isolierkörper 2 zusammen gefasst sein. Auch eine mehrreihige Anordnung von Stiften 3 in einem Isolierkörper 2 ist möglich. Jeder Stift 3 weist einen Auflageschenkel 4 auf, der zum Auflöten auf eine Leiterplatte vorgesehen ist und parallel zu dieser angeordnet ist, sowie einen an den Auflageschenkel 4 rechtwinklig anschließenden als Kontaktschenkel 5 bezeichneten zweiten Schenkel, der den Anschluss eines nicht dargestellten Bauteils ermöglicht. Die Auflageschenkel 4 sind im Ausführungsbeispiel in die selbe Richtung abgewinkelt, können jedoch ebenso in entgegengesetzte Richtungen abgewinkelt sein.

Der Isolierkörper 2 weist in Draufsicht eine im Wesentlichen rechtwinklige Außenkontur auf und ist mit einer Isolierkörpergrundfläche 6 auf eine Leiterplatte aufsetzbar. Die Isolierkörpergrundfläche 6 ist dabei abgestuft ausgebildet und lässt damit an der Außenkontur des Isolierkörpers 2 Raum für den Durchtritt der Auflageschenkel 4 zwischen der Leiterplatte und dem Isolierkörper 2. Dabei befinden sich die Unterkanten 7 der Auflageschenkel 4 und die Isolierkörpergrundfläche 6 teilweise in einer gemeinsamen Ebene E. Hierbei ist die Ebene, in welcher die Unterkanten 7 der Auflageschenkel 4 liegen, mit E1 und die Ebene, in welcher der der Leiterplatte am geringsten beabstandete Teil der Isolierkörpergrundfläche 6 liegt, mit E2 bezeichnet. Wie insbesondere aus Fig. 1e hervorgeht, sind die erste Ebene E1, welche durch die Auflageschenkel 4 gegeben ist, und die zweite Ebene E2, welche durch die Isolierkörpergrundfläche 6 gegeben ist, im dargestellten Ausführungsbeispiel praktisch identisch und daher mit der gemeinsamen Ebene E gleichzusetzen.

Bei auf einer Leiterplatte montierter Stiftleiste 1 fällt die Ebene E (Fig. 1e) zumindest nahezu zusammen mit einer Montageebene ME, welche durch die Leiterplattenoberfläche gegeben ist. Ein geringfügiger Abstand zwischen der Ebene E und der Montageebene ME kann durch aufgetragene Lotpaste erzeugt sein. Um trotz Lotpaste ein glattes, winkelgerechtes Aufliegen des Isolierkörpers 2 auf der Leiterplatte sicherzustellen, ist, wie in Fig. 1g schematisch in übertriebener Weise dargestellt, nach einer bevorzugten Ausgestaltung eine Abweichung der ersten Ebene E1 von der zweiten Ebene E2 vorgesehen. Hierbei ist die erste Ebene E1 von der Montageebene ME weiter beabstandet als die zweite Ebene E2. Im Ausführungsbeispiel nach Fig. 1g ist die zweite Ebene E2 mit der Montageebene ME identisch. Der Isolierkörper 2 stützt sich somit glatt auf der Leiterplatte auf, während gleichzeitig zwischen der Leiterplatte und dem Auflageschenkel 4 des Stiftes 3 ausreichend Raum für die Aufbringung von Lotpaste vorhanden ist. Die Stiftleiste 1 ist damit ohne weitere Befestigungsmittel sicher auf der Leiterplatte befestigt.

Der Auflageschenkel 4 ist auf praktisch dessen gesamter Länge L mit der Leiterplatte verlötbar. Etwa zwei Drittel der Länge L, als Abdecklänge AL bezeichnet, sind vom Isolierkörper 2 abgedeckt. Im dargestellten Ausführungsbeispiel weist jeder Auflageschenkel 4 eine Spitze 8 auf, die jedoch nicht zwingend erforderlich ist. Ebenso können die Stifte 3 anstelle des dargestellten quadratischen Querschnitts beispielsweise auch einen runden oder sonstigen Querschnitt aufweisen.

Die Isolierkörpergrundfläche 6 setzt sich zusammen aus zwei an benachbarten Ecken des Isolierkörpers 2 angeordneten in der Ebene E liegenden Sockelflächen 9 und einer von der Ebene E beabstandeten Umlauffläche 10, welche die rechteckige Außenkontur des Isolierkörpers 2 vervollständigt. Dabei liegt die Seite, des Isolierkörpers 2, an der die Sockelflächen 9 angeordnet sind, der Seite des Isolierkörpers 2 gegenüber, an welcher die Auflageschenkel 4 aus der Außenkontur des Isolierkörpers 2 heraus ragen. Der Isolierkörper 2 weist vier Isolierkörperseitenflächen 11 auf, welche relativ zur Ebene E schräg gestellt sind. Oberhalb der schräg gestellten Isolierkörperseitenflächen 11, d.h. auf der der Isolierkörpergrundfläche 6 abgewandten Seite schließen sich an eine Isolierkörperzwischenfläche 12, welche parallel zur Ebene E angeordnet ist, jeweils einen Kontaktschenkel 5 fixierende Verstärkungsabschnitte 13 an. Die Verstärkungsabschnitte 13 werden auf der der Ebene E gegenüber liegenden Seite des Isolierkörpers 2 durch eine Isolierkörperabschlussfläche 14 abgeschlossen. Die Isolierkörperabschlussfläche 14 ist somit mehrteilig ausgebildet, wobei jeweils ein kreisförmiger Teil der Isolierkörperabschlussfläche 14 einen Kontaktschenkel 5 umgibt. Die unterhalb der Isolierkörperabschlussfläche 14, d.h. näher an der Ebene E angeordnete Isolierkörperzwischenfläche 12 ist eben gestaltet, d.h. weist keine Rippen, Nuten oder ähnliches auf.

Der Isolierkörper 2 mit den in diesem gehaltenen Stiften 3 ist geeignet zur Montage mit einem üblichen Bestückungsautomaten. Das Auflöten des Isolierkörpers 2 erfolgt gleichzeitig mit dem Auflöten der übrigen auf der Leiterplatte angeordneten oberflächenmontierbaren Bauteile (SMD-Bauteile). Durch den Lötvorgang können geringfügige Geometrieänderungen auftreten. Insbesondere ist nicht sicher gestellt, ob das Rastermaß R, beispielsweise 5,0 oder 5,08mm, welches durch den Abstand benachbarter Stifte 3 gegeben ist, insbesondere im oberen, d.h. der Ebene E abgewandten Bereich der Kontaktschenkel 5 noch exakt eingehalten ist.

Auf den Isolierkörper 2 ist, wie in den Figuren 2a bis f sowie in den Figuren 3a,b in verschiedenen Ausführungsbeispielen dargestellt, nach dem Lötvorgang ein aus Kunststoff hergestellter Aufsteckkörper 15 aufsteckbar. Der Aufsteckkörper 15 umgreift hierbei den Isolierkörper 2 und liegt auf einer Leiterplatte 16 auf. In den Aufsteckkörper 15 ist ein Stecker 17 einsteckbar. Nach dem in den Figuren 2a bis f dargestellten Ausführungsbeispiel ist der Aufsteckkörper 15 mechanisch ausschließlich durch die aufgelötete Stiftleiste 1 mit der Leiterplatte 16 verbunden. Abweichend hiervon sind im in den Figuren 3a,b dargestellten Ausführungsbeispiel zwei Schrauben 18 vorgesehen, welche der mechanischen Verbindung des Aufsteckkörpers 15 mit der Leiterplatte 16 oder einem anderen, nicht dargestellten Bauteil dienen. Eine solche Verschraubung ist lediglich, wie aus einem Vergleich der Figuren 2a bis f mit den Figuren 3a,b ersichtlich ist, bei einem relativ großen Aufsteckkörper 15 erforderlich.

## Patentansprüche

1. Stiftleiste (1) zur Oberflächenmontage auf einer Leiterplatte (16), mit in einem Isolierkörper (2) fixierten abgewinkelten Stiften (3), wobei jeder Stift (3) einen zum Auflöten auf die Leiterplatte vorgesehenen, dabei parallel zu dieser auszurichtenden Auflageschenkel (4) und einen senkrecht an diesen anschließenden Kontaktschenkel (5) und der Isolierkörper (2) eine Isolierkörpergrundfläche (6) mit auf der Leiterplatte (16) im Sinne einer Abstützung aufliegender Sockelfläche (9) sowie gegenüber deren Ebene (E,E1,E2) beabstandeter Umlauffläche (10) aufweist, in deren Bereich die Auflageschenkel (4) mit, der Leiterplatte (16), zugewandten, Unterkanten (7) in zu der Sockelfläche (9) im wesentlichen gleicher Ebene (E,E1,E2) aus dem Isolierkörper (2) herausragen, **dadurch gekennzeichnet, dass** Sockelflächen (9) an der Seite des Isolierkörpers (2) angeordnet sind, welche der Seite des Isolierkörpers (2) gegenüberliegt, an der die Auflageschenkel (4) aus der Außenkontur des Isolierkörpers (2) herausragen, wobei die Außenkonturen einer der Isolierkörpergrundfläche (6) gegenüber liegenden Isolierkörperabschlussfläche (14) geringer dimensioniert sind als die Außenkonturen der Isolierkörpergrundfläche (6), wobei eine zwischen der Isolierkörpergrundfläche (6) und der Isolierkörperabschlussfläche (14) angeordnete Isolierkörperseitenfläche (11) relativ zur Isolierkörpergrundfläche (6) schräg gestellt ist.

2. Stiftleiste (1) nach Anspruch 1, **dadurch gekennzeichnet, dass** die der Leiterplatte zugewandten Unterkanten (7) der Auflageschenkel (4) in einer ersten Ebene (E1) liegen, welche von einer zweiten Ebene (E2), in der der zur Positionierung auf einer Montageebene (ME) der Leiterplatte vorgesehene Teil der Isolierkörpergrundfläche (6) liegt, maximal 0,05 mm beabstandet ist.

3. Stiftleiste (1) nach Anspruch 2, **dadurch gekennzeichnet, dass** die zweite Ebene (E2) von der Montageebene (ME) geringer beabstandet ist als die erste Ebene (E1).

4. Stiftleiste (1) nach einem der Ansprüche 1 bis 3, **dadurch gekennzeichnet, dass** jeder Auflageschenkel (4) mindestens zu 50 % seiner Länge (L) vom Isolierkörper (2) abgedeckt ist.

5. Stiftleiste (1) nach einem der Ansprüche 1 bis 4, **dadurch gekennzeichnet, dass** der Kontaktschenkel (4) jedes Stiftes (3) von einem zwischen der Isolierkörperabschlussfläche (14) und einer Isolierkörperzwischenfläche (12) angeordneten Verstärkungsabschnitt (13) des Isolierkörpers (2) gehalten ist.

6. Stiftleiste (1) nach einem der Ansprüche 1 bis 5, **gekennzeichnet durch** einen auf den Isolierkörper (2) aufsetzbaren Aufsteckkörper (15).

7. Stiftleiste (1) nach Anspruch 6, **dadurch gekennzeichnet, dass** der Aufsteckkörper (15) zur Aufnahme eines die Kontaktschenkel (5) kontaktierenden Steckers (17) vorgesehen ist.

## Claims

1. Male strip connector (1) for surface mounting on a printed circuit board (16), said connector having angled pins (3) which are fixed in an insulating body (2), and each pin (3) having a supporting leg (4), which is intended to be soldered to the printed circuit board and is to be aligned parallel to the latter in the process, and a contact leg (5) which adjoins said supporting leg in a perpendicular manner, and the insulating body (2) having an insulating body basic surface (6) with a base surface (9), which rests on the printed circuit board (16) in the sense of a support, and a peripheral surface (10), which is at a distance from the plane (E, El, E2) of said base surface and in the region of which lower edges (7) of the supporting legs (4), which face the printed circuit board (16), project from the insulating body (2) in essentially the same plane (E, El, E2) as the base surface (9), **characterized in that** base surfaces (9) are arranged on that side of the insulating body (2) which is opposite that side of the insulating body (2) on which the supporting legs (4) project from the outer contour of the insulating body (2), the outer contours of an insulating body termination surface (14) which is opposite the insulating body basic surface (6) being smaller than the outer contours of the insulating body basic surface (6) an insulating body side surface (11) which is arranged between the insulating body basic surface (6) and the insulating body termination surface (14) being obliquely positioned relative to the insulating body basic surface (6).

2. Male strip connector (1) according to Claim 1, **characterized in that** those lower edges (7) of the supporting legs (4) which face the printed circuit board are in a first plane (E1) which is at a distance of at most 0.05 mm from a second plane (E2) in which that part of the insulating body basic surface (6) which is intended to be positioned on a mounting plane (ME) of the printed circuit board lies.

3. Male strip connector (1) according to Claim 2, **characterized in that** the second plane (E2) is at a shorter distance from the mounting plane (ME) than the first plane (E1,).

4. Male strip connector (1) according to one of Claims 1 to 3, **characterized in that** at least up to 50% of the length (L) of each supporting leg (4) is covered by the insulating body (2).

5. Male strip connector (1) according to one of Claims 1 to 4, **characterized in that** the contact leg (4) of each pin (3) is held by a reinforcing section (13) of the insulating body (2), said reinforcing section being arranged between the insulating body termination surface (14) and an insulating body intermediate surface (12).

6. Male strip connector (1) according to one of Claims 1 to 5, **characterized by** a plug-on body (15) which can be placed onto the insulating body (2).

7. Male strip connector (1) according to Claim 6, **characterized in that** the plug-on body (15) is intended to hold a connector (17) which makes contact with the contact legs (5).

## Revendications

1. Barrette à broches (1) à monter en surface sur une carte à circuit imprimé (16) et munie de broches (3) repliées fixées dans un corps isolant (2), chaque broche (3) comportant une branche d'appui (4), prévue pour le brasage sur la carte à circuit imprimé et par conséquent orientée parallèlement à celle-ci, ainsi qu'une branche de contact (5) qui suit en angle droit la branche d'appui et le corps isolant (2) comportant une surface de base (6) ayant une surface de socle (9) qui repose sur la carte à circuit imprimé (16) au sens d'un appui ainsi qu'une surface circulaire (10), située à distance de son plan (E, E1, E2) et dans la zone de laquelle les branches d'appui (4) dépassent du corps isolant (2), les bords inférieurs (7) orientés vers la carte à circuit imprimé (16) étant situés pratiquement dans le même plan (E, E1, E2) que la surface de socle (9), **caractérisée en ce que** des surfaces de socle (9) sont placées sur le côté du corps isolant (2) qui est en face du côté du corps isolant (2) où les branches d'appui (4) dépassent du contour extérieur du corps isolant (2), les contours extérieurs d'une surface terminale de corps isolant (14) située en face de la surface de base de corps isolant (6) ayant de plus petites dimensions que les contours extérieurs de la surface de base de corps isolant (6), une surface latérale de corps isolant (11) placée entre la surface de base de corps isolant (6) et la surface terminale de corps isolant (14) étant en biais par rapport à la surface de base de corps isolant (6).

2. Barrette à broches (1) selon la revendication 1, **caractérisée en ce que** les bords inférieurs (7) - orientés vers la carte à circuit imprimé - des branches d'appui (4) se trouvent dans un premier plan (E1) situé à une distance maximale de 0,05 mm d'un deuxième plan (E2) dans lequel se trouve la partie de la surface de base de corps isolant (6) prévue pour la mise en place sur un plan de montage (ME) de la carte à circuit imprimé.

3. Barrette à broches (1) selon la revendication 2, **caractérisée en ce que** le deuxième plan (E2) est à une moindre distance du plan de montage (ME) que le premier plan (El).

4. Barrette à broches (1) selon l'une des revendications 1 à 3, **caractérisée en ce que** chaque branche d'appui (4) est re-couverte par le corps isolant (2) sur au moins 50 % de sa longueur (L).

5. Barrette à broches (1) selon l'une des revendications 1 à 4, **caractérisée en ce que** la branche de contact (4) de chaque broche (3) est maintenue par une portion de renforcement (13) - du corps isolant (2) - placée entre la surface terminale de corps isolant (14) et une surface intermédiaire de corps isolant (12).

6. Barrette à broches (1) selon l'une des revendications 1 à 5, **caractérisée par** un corps enfichable (15) qui peut être posé sur le corps isolant (2).

7. Barrette à broches (1) selon la revendication 6, **caractérisée en ce que** le corps enfichable (15) est prévu pour recevoir une prise (17) qui assure le contact des branches de contact (5).
